# EUROPÄISCHE PATENTSCHRIFT

(11) **EP 0 604 601 B1**
(45) Veröffentlichungstag und Bekanntmachung des Hinweises auf die Patenterteilung: **27.09.1995**
(21) Anmeldenummer: 93909854.7
(22) Anmeldetag: 28.04.1993
(51) Int. Cl.: A41D 31/00, A41D 7/00, D04B 21/10

(54) **SONNENLICHTDURCHLÄSSIGER STOFF UND AUS DIESEM HERGESTELLTE BADEBEKLEIDUNG UND LICHTSCHUTZBEKLEIDUNG**
SUNLIGHT-TRANSMISSIVE TEXTILE FABRIC, AND BATHING WEAR AND LIGHT-PROTECTIVE CLOTHING MANUFACTURED FROM SUCH FABRIC
ETOFFE PERMEABLE AUX RAYONS DU SOLEIL ET REALISATION DE COSTUMES DE BAIN ET VETEMENTS DE PROTECTION SOLAIRE FABRIQUES EN CETTE ETOFFE

(30) Priorität: 09.07.1992 DE 4222582
(43) Veröffentlichungstag der Anmeldung: 06.07.1994
(73) Patentinhaber: SOLAR-FASHION GMBH & CO. KG, D-95463 Bindlach (DE)
(72) Erfinder: RIEDEL, Herbert, D-8654 Markt Leugast (DE)
(74) Vertreter: Sandmann, Joachim, Dr.
(86) Internationale Anmeldenummer: EP9301024
(87) Internationale Veröffentlichungsnummer: WO9401010

(56) Entgegenhaltungen:
- CH-C- 492 412
- DE-A- 1 760 606
- DE-B- 1 209 072
- US-A- 3 389 582
- US-A- 4 546 493
- DATABASE WPIL Section Ch, Week 8440, Derwent Publications Ltd., London, GB; Class A94, AN 84-247622 & JP-A-59150142

## Beschreibung

Die Erfindung bezieht sich auf einen sonnenlichtdurchlässigen Stoff, insbesondere für Badebekleidung oder Lichtschutzbekleidung, der aus einem tüllartigen, Maschenöffnungen von mindestens 0,2 mm lichter Weite aufweisenden Gewirke mit Polyamidfasern besteht, das bedruckt und bei Auflage auf der Haut undurchsichtig ist.

Ein solcher Stoff, der auch bereits für einen Badeanzug oder einen Bikini vorgesehen ist, ist bekannt (CH-C-492 412). Ein entsprechender Badeanzug oder Bikini hat den Vorteil, daß auch die damit bekleideten Körperstellen in der Sonne bräunen, obwohl sie wie bei einer herkömmlichen Badebekleidung verdeckt und nicht zu sehen sind. Diese Badebekleidung ermöglicht daher bei sonnigem Wetter ein im wesentlichen nahtloses Bräunen, ohne daß dazu ein Nacktbaden oder das Aufsuchen eines eigens dafür vorgesehenen Badestrandes oder geeigneten Geländes erforderlich ist.

Beim bekannten Stoff ergibt sich die Größe der Maschenöffnungen, durch welche die Sonnenstrahlen hindurchtreten, indirekt daraus, daß nicht nur ein Gewirke sondern auch ein Gewebe empfohlen wird, für das die Fadendurchmesser und die Fadendichte sowohl in Kettfadenrichtung als auch in Schußfadenrichtung angegeben ist, so daß quadratische Öffnungen vorhanden sind, deren Kantenlänge sich zu 0,15 bis 0,53 mm berechnet. Bei dieser vergleichsweise geringen Weite der Gewebeöffnungen (Maschenöffnungen) ist der obere Wert bereits als kritisch anzusehen, weil mit zunehmender Größe der Öffnungen der Stoff mehr und mehr seine Undurchsichtigkeit verliert und nicht mehr die Funktion erfüllen kann, die bekleideten Körperstellen zu verhüllen. Das gilt in ganz besonderem Maße dann, wenn die entsprechende Bekleidung nicht nur zum Sonnenbaden sondern auch zum Schwimmen benutzt wird, der Stoff also naß wird. In diesem Fall scheint die Undurchsichtigkeit des bekannten Stoffes nicht mehr gewährleistet.

Des weiteren werden mit dem bekannten Stoff auch noch keine optimalen Bräunungsergebnisse erzielt. Das liegt nicht nur daran, daß wegen der vergleichsweise kleinen Stofföffnungen ein ungünstiges Verhältnis von Öffnungsfläche zu Fadenfläche bzw. von unbedeckter Haut zu bedeckter Haut vorhanden ist, es besteht vielmehr auch die Gefahr, daß die Bräunung nicht gleichmäßig erfolgt und sich das Fadenmuster des Stoffes mehr oder minder auf der Haut abzeichnet. Dafür ist der Umstand verantwortlich, daß der ausschließlich aus Polyamidfasern hergestellte Stoff während des Tragens der Badebekleidung keine Veränderungen hinsichtlich der Form und Größe der Öffnungen erfährt, so daß die den einzelnen Maschenöffnungen zugeordneten Körperstellen sich nicht verschieben und gleichbleibend bestrahlt werden.

Es ist ferner ein auch bereits für Badebekleidung vorgesehener Stoff bekannt, der zwei- oder mehrfädig mit einem Polyamidfaden und einem elastischen Faden aus Polyurethan hergestellt ist (US-A-3 389 582). Hier ist ein Bräunungseffekt nicht angesprochen, obwohl dort (als Stand der Technik) auch eine tüllartige Raschelware mit polygonalen (hexagonalen) Maschenöffnungen und in drei zueinander versetzten Richtungen verlaufenden Maschenöffnungsreihen bekannt ist. Letzterer Stoff wird offenbar nur in Verbindung mit einer Verstärkungsschicht verarbeitet, die ihrerseits praktisch keine Sonnenstrahlen durchläßt.

Der Erfindung liegt die Aufgabe zugrunde, den eingangs beschriebenen Stoff so zu verbessern, daß die daraus hergestellte Bekleidung optimale Bräunungseigenschaften und eine auch durch Nässe nicht herabgesetzte Verhüllungswirkung mit erhöhtem Sitz- und Tragekomfort verbindet.

Diese Aufgabe wird erfindungsgemäß dadurch gelöst, daß das Gewirke außer den Polyamidfasern auch ein Polyurethan-Elastomer aufweist, mit einer lichten Maschenöffnungsweite zwischen 0,2 und 1,0 mm ausgeführt ist, mit kontrastierenden Leuchtfarben bedruckt ist und eine wabenartige Struktur mit Maschenöffnungsreihen aufweist, die sich in wenigstens drei zueinander winkelversetzten Richtungen erstrecken.

Zweckmäßige Ausgestaltungen und Weiterbildungen dieser Erfindung ergeben sich aus den Unteransprüchen.

Der erfindungsgemäße Stoff ist durch die Materialkomponenten des Gewirkes und seine wabenartige Struktur sehr elastisch und dehnfähig, und zwar in mindestens drei oder gar vier Richtungen. Das führt zu einer erhöhten Anpassungsfähigkeit an die Körperform, wobei sich die mehreckigen (sechseckigen) Maschenöffnungen beim Tragen entsprechend weiten, so daß die Sonnenstrahlen und damit die zur Bräunung der Haut führenden UV-Strahlen gut durchdringen können. Gleichwohl bleibt das auf dem Körper aufliegende Gewirke infolge der Bedruckung mit kontrastierenden Leuchtfarben undurchsichtig, und zwar auch dann, wenn das Gewirke naß ist. Im übrigen trocknet der nasse Stoff besonders schnell, wofür nicht nur die verwendeten Fasern sondern auch die lockere Struktur des entsprechend leichten Gewirkes verantwortlich ist. Somit eignet sich entsprechende Badebekleidung sowohl zum Sonnenbaden wie zum Schwimmen.

Versuche mit einem sechseckige Maschenöffnungen einheitlicher Größe aufweisenden Gewirke aus 73 % Nylon und 27 % Lycra in Fadenstärken von 40 Denier bzw. 280 Denier bei einem Flächengewicht von 160 g/m² haben ergeben, daß das Gewirke ca. 65 % der UV-Strahlen der Sonne durchläßt oder anders ausgedrückt etwa 1/3 der UV-Strahlung vom Körper abhält. Das entspricht in etwa der Verwendung einer Sonnencreme mit einem Lichtschutzfaktor von 10 auf der nackten Haut. Dementsprechend ist der erfindungsgemäße Stoff nicht nur für Badebekleidung besonders empfehlenswert sondern auch überall dort von Vorteil, wo die Haut vor zu starker Sonneneinstrahlung ohne Verwendung von Sonnencremes, die auf Fett- oder Ölbasis hergestellt sind, geschützt werden soll, ein Bräunungseffekt aber durchaus erwünscht ist. Als derartige Lichtschutzbekleidung kommen zahlreiche verschiedenartige Kleidungsstücke in Betracht, beispielsweise T-Shirts, Leggings, Radlerhosen und Capri-Hosen. Ersichtlich kann dabei gegebenenfalls stellenweise auf eine kontrastfarbene Bedruckung verzichtet werden.

Ausführungsbeispiele der Erfindung werden nachfolgend anhand einer schematischen Zeichnung näher erläutert. Darin zeigen:
- Figur 1: einen Badeanzug von vorne und von hinten;
- Figur 2: einen Bikini in Vorderansicht;
- Figur 3: einen vergrößerten Ausschnitt des für die Badebekleidung verwendeten bedruckten Stoffes;
- Figur 4: in einer weiter vergrößerten Prinzipdarstellung die eng benachbarten sechseckigen Maschenöffnungen des den Stoff bildenden Gewirkes; und
- Figur 5: eine Figur 4 entsprechende Prinzipdarstellung eines andere Maschenöffnungen aufweisenden Gewirkes.

Figur 1 zeigt einen Badeanzug 1 mit einer Vorderseite 2 und einer Rückseite 3. Wie gestrichelt angedeutet sind die Beinöffnungen, die Halsöffnung und die Armöffnungen in bekannter Weise mit einem elastischen Saum 4 unter Verwendung einer Overlocknaht versehen.

Figur 2 zeigt einen Bikini 5 mit einer Bikinihose 6 und einem Oberteil 7. Auch hier sind elastische Säume 8 bzw. 9 vorgesehen.

Sowohl der Badeanzug 1 wie der Bikini 5 sind in üblicher Weise gestaltet und verarbeitet. Die Besonderheit liegt nur im zur Herstellung verwendeten Stoff, aus dem sich die spezifischen Gebrauchsvorteile ergeben.

Figur 3 zeigt in einer Ausschnittvergrößerung diesen Stoff 10, bei dem es sich um ein Gewirke 11 mit einer Bedruckung 12 handelt.
In Figur 3 ist im Bereich hellfarbener Bedruckung die Stuktur des Gewirkes 11 zu erkennen, da der Stoff 10 vor dunklem Hintergrund dargestellt ist. Es handelt sich um ein tüllartiges Gewirke 11, das aus einem zweifädigen Garn 13 hergestellt ist und eine Vielzahl von einander eng benachbarten Maschenöffnungen 14 aufweist. Bei der Darstellung in Figur 3 steht der Stoff 10 dem Tragezustand entsprechend unter leichten Zugspannungen, wodurch die Maschenöffnungen 14 zum Teil unterschiedlich weit geöffnet sind und die Maschenöffnungsreihen nicht überall deutlich hervortreten. Es ist jedoch zu erkennen, daß die Maschenöffnungen 14 eine sechseckform aufweisen und jeweils in drei zueinander winkelversetzten Maschenöffnungsreihen angeordnet sind.

Dieser Sachverhalt ist in Figur 4 deutlicher dargestellt. Diese mit einem Punktraster unterlegte Prinzipdarstellung macht deutlich, daß die Maschenöffnungen 14 des maschinell hergestellten Gewirkes 11 keine exakt regelmäßigen Sechsecke sind, weil die beiden jeweils horizontal verlaufenden Kanten etwas kürzer als die vier übrigen Kanten sind. Gut zu erkennen ist, daß jede Maschenöffnung 14 drei Maschenöffnungsreihen 15, 16 und 17 angehört, die sich in drei zueinander winkelversetzten Richtungen a, b, c erstrecken. Dabei weisen benachbarte Maschenöffnungen 14 einer Reihe jeweils eine gemeinsame vom Garn 13 gebildete schmale Kantenbegrenzung auf.

Das zur Herstellung des tüllartigen Gewirkes 11 verwendete Garn 13 weist - in den Figuren nicht dargestellt - einen dickeren Nylonfaden mit einer Stärke von ca. 40 Denier und einen dünneren Faden einer Stärke von ca. 280 Denier aus einem Polyuretan-Elastomer (Lycra) auf. Dem entspricht eine Garnzusammensetzung von 73 % Nylon und 27 % Lycra. Das spezifische Gewicht des Gewirkes 11 beträgt 160 g/m^{2.} Die lichte Maschenöffnungsweite beträgt im nicht durch Tragen aufgeweiteten Zustand ca. 0,5 mm.

Auf Grund der Struktur des Gewirkes 11, der verwendeten Garnkomponenten und einer speziellen Ausrüstung ist der Stoff 10 in mehreren Richtungen sehr elastisch und dehnfähig. Das garantiert einen dauerhaft guten Sitz der Badebekleidung 1 bzw. 5 und Aufweitungen bzw. Veränderungen der Maschenöffnungen 14 beim Tragen bzw. durch die Körperbewegung. Dabei erfährt der Körper in der Sonne eine im wesentlichen vollflächige Bestrahlung mit ca. 65 % der auftreffenden UV-Strahlen. Im Bereich der Säume 4 bzw. 8, 9 kann der Bräunungseffekt durch ein von Zeit zu Zeit erfolgendes geringfügiges Verschieben des Saums auf der Haut verbessert werden.

Figur 5 veranschaulicht, daß auch ein Gewirke 18 mit unterschiedlichen Maschenöffnungen 19 und 20 verwendet werden kann, nämlich achteckigen größeren Maschenöffnungen 19 und viereckigen kleineren Maschenöffnungen 20, wobei die größeren Maschenöffnungen 19 in vier Maschenöffnungsreihen 21 bis 24 angeordnet sind, die sich in vier Richtungen d, e, f, g erstrecken, die unter 45° zueinander - also mit gleichmäßiger Winkelversetzung - verlaufen. Auch in diesem Fall ergibt sich ein in vier Richtungen elastischer und dehnfähiger Stoff mit guten Bräunungseigenschaften.

Die Bedruckung 12 erfolgt mit kontrastierenden Leuchtfarben. Beispielsweise werden sechs (ggf. auch mehr) verschiedene Leuchtfarben 25 bis 30 verwendet, die zueinander kontrastieren. Wie Figur 3 erkennen läßt sieht das Druckdesign vergleichsweise kleine Flächen gleicher Farbe vor, so daß nicht nur eine intensive sondern auch eine stark wechselnde Farbgebung vorherrscht. Dadurch entsteht für das menschliche Auge der Eindruck, als ob es sich bei dem auf der Haut aufliegenden und dementsprechend nicht durchleuchteten Stoff 10 nicht um einen Tüll mit einem großen Flächenanteil an Öffnungen sondern um einen dichten Stoff handelt.

## Patentansprüche

1. Sonnenlichtdurchlässiger Stoff, insbesondere für Badebekleidung (1, 5) oder Lichtschutzbekleidung, der aus einem tüllartigen, Maschenöffnungen (14; 19, 20) von mindestens 0,2 mm lichter Weite aufweisenden Gewirke (11; 18) mit Polyamidfasern besteht, das bedruckt und bei Auflage auf der Haut undurchsichtig ist, **dadurch gekennzeichnet**, daß das Gewirke (11; 18) außer den Polyamidfasern auch ein Polyurethan-Elastomer aufweist, mit einer lichten Maschenöffnungsweite zwischen 0,2 und 1,0 mm ausgeführt ist, mit kontrastierenden Leuchtfarben (25 bis 30) bedruckt ist und eine wabenartige Struktur mit Maschenöffnungsreihen (15, 16, 17; 21 bis 24) aufweist, die sich in wenigstens drei zueinander winkelversetzten Richtungen (a, b, c; d, e, f, g) erstrecken.

2. Sonnenlichtdurchlässiger Stoff nach Anspruch 1, **dadurch gekennzeichnet,** daß die Maschenöffnungen (14) im wesentlichen sechseckig und in Maschenöffnungsreihen (15, 16, 17) angeordnet sind, die sich in drei zueinander versetzten Richtungen (a, b, c) erstrecken.

3. Sonnenlichtdurchlässiger Stoff nach Anspruch 2, **dadurch gekennzeichnet,** daß alle Maschenöffnungen (14) im wesentlichen dieselbe Form und Größe aufweisen.

4. Sonnenlichtdurchlässiger Stoff nach Anspruch 1, **dadurch gekennzeichnet,** daß die Maschenöffnungen (19, 20) in sich in vier zueinander versetzten Richtungen (d, e, f, g) erstreckenden Maschenöffnungsreihen (21 bis 24) angeordnet sind.

5. Sonnenlichtdurchlässiger Stoff nach einem der Ansprüche 1 bis 4, **dadurch gekennzeichnet,** daß das Gewirke (11; 18) aus Nylon und Elasthan (Lycra) besteht.

6. Sonnenlichtdurchlässiger Stoff nach einem der Ansprüche 1 bis 5, **dadurch gekennzeichnet**, daß sich das Gewirke (11; 18) aus 60 % bis 80 % Polyamidfasern und 20 bis 40 % Polyurethan-Elastomer zusammensetzt.

7. Sonnenlichtdurchlässiger Stoff nach Anspruch 6, **dadurch gekennzeichnet,** daß etwa 73 % Polyamidfasern und etwa 27 % Polyurethan-Elastomer vorgesehen sind.

8. Sonnenlichtdurchlässiger Stoff nach einem der Ansprüche 1 bis 7, **dadurch gekennzeichnet**, daß das Gewirke (11; 18) ein Flächengewicht von 120 bis 200, vorzugsweise von ca. 160 g pro m² aufweist.

9. Sonnenlichtdurchlässiger Stoff nach einem der Ansprüche 1 bis 8, **dadurch gekennzeichnet**, daß die lichte Maschenöffnungsweite ca. 0,5 mm beträgt.

10. Badebekleidung, insbesondere Badeanzug (1), Bikini (5) oder Badehose**, dadurch gekennzeichnet**, daß sie aus einem sonnenlichtdurchlässigen Stoff (10) gemäß einem der Ansprüche 1 bis 9 hergestellt ist.

11. Lichtschutzbekleidung, insbesondere T-Shirt, Leggings, Radlerhose oder Capri-Hose, **dadurch gekennzeichnet**, daß sie aus einem sonnenlichtdurchlässigen Stoff (10) gemäß einem der Ansprüche 1 bis 9 hergestellt ist.

## Claims

1. A material transmitting sunlight, especially for bathing wear (1, 5) or light-protective clothing, consisting of a net-like knitted fabric (11; 18) with polyamide fibres, having mesh openings (14; 19, 20) of at least 0.2 mm clear width, which is printed and cannot be seen through when put on the skin, characterized in that the knitted fabric (11; 18) has a polyurethane elastomer in addition to the polyamide fibres, is made with a clear mesh opening width between 0.2 and 1.0 mm, is printed with contrasting bright colours (25 to 30) and has a honeycomb-like structure with rows of mesh openings (15, 16, 17; 21 to 24) which extend in at least three angularly offset directions (a, b, c; d, e, f, g).

2. A material transmitting sunlight according to claim 1, characterized in that the mesh openings (14) are substantially hexagonal and arranged in rows (15, 16, 17) of mesh openings which extend in three angularly offset directions (a, b, c).

3. A material transmitting sunlight according to claim 2, characterized in that all mesh openings (14) have substantially the same shape and size.

4. A material transmitting sunlight according to claim 1, characterized in that the mesh openings (19, 20) are arranged in rows (21 to 24) of mesh openings extending in four directions (d, e, f, g) offset from one another.

5. A material transmitting sunlight according to any of claims 1 to 4, characterized in that the knitted fabric (11; 18) consists of nylon and elastane (Lycra).

6. A material transmitting sunlight according to any of claims 1 to 5, characterized in that the knitted fabric (11; 18) is composed of 60% to 80% polyamide fibres and 20% to 40% polyurethane elastomer.

7. A material transmitting sunlight according to claim 6, characterized in that approximately 73% polyamide fibres and approximately 27% polyurethane elastomer are provided.

8. A material transmitting sunlight according to any of claims 1 to 7, characterized in that the knitted fabric (11; 18) has a mass per unit area of 120 to 200, preferably about 160 g per m².

9. A material transmitting sunlight according to any of claims 1 to 8, characterized in that the clear mesh opening width amounts to about 0.5 mm.

10. Bathing wear, especially a bathing suit (1), a bikini (5) or bathing trunks, characterized in that it is made from a material transmitting sunlight (10) according to any of claims 1 to 9.

11. Light-protective clothing, especially a T-shirt, leggings, cycling trousers, or Capri trousers, characterized in that it is made from a material transmitting sunlight (10) according to any of claims 1 to 9.

## Revendications

1. Tissu perméable à la lumière solaire, destiné notamment à constituer des maillots de bain (1, 5) ou des vêtements de protection contre la lumière composé d'un tissu à mailles (11; 18) imprimé du type tulle comprenant des fibres en polyamide et comportant des ouvertures de maille (14; 19, 20) d'une largeur intérieure d'au moins 0,2 mm qui est opaque lorsqu'il repose sur la peau, **caractérisé en ce que** le tissu (11; 18) comporte, à part des fibres en polyamide, encore un élastomère de polyuréthane, qu'il est réalisé avec une largeur intérieure des ouvertures de mailles entre 0,2 et 1,0 mm, imprimé par des couleurs faisant mutuellement contraste (25 à 30) et qu'il présente une structure de nid d'abeille comportant des rangées d'ouvertures de maille (15, 16, 17; 21 à 24) s'étendant dans au moins trois directions (a, b, c; d, e, f, g) décalées angulairement l'une par rapport à l'autre.

2. Tissu perméable à la lumière solaire selon la revendication 1, **caractérisé en ce que** les ouvertures de maille (14) sont sensiblement hexagonales et disposées dans des rangées d'ouvertures de maille (15, 16, 17) s'étendant dans trois directions décalées l'une par rapport à l'autre (a, b, c).

3. Tissu perméable à la lumière solaire selon la revendication 2, **caractérisé en ce que** chacune des ouvertures de maille (14) présente sensiblement la même forme et taille.

4. Tissu perméable à la lumière solaire selon la revendication 1, **caractérisé en ce que** les ouvertures de maille (19, 20) sont disposées dans des rangées d'ouvertures de maille (21 à 24) s'étendant dans quatre directions (d, e, f, g) décalées l'une par rapport à l'autre.

5. Tissu perméable à la lumière solaire selon l'une des revendications 1 à 4**, caractérisé en ce que** le tissu à mailles (11; 18) est constitué par du nylon et de l'élasthane (lycra).

6. Tissu perméable à la lumière solaire selon l'une des revendications 1 à 5, **caractérisé en ce que** le tissu (11; 18) se compose de 60 à 80 % de fibres en polyamide et de 20 à 40 % d'élastomère de polyuréthane.

7. Tissu perméable à la lumière solaire selon la revendication 6, **caractérisé en ce que** 73 % environ de fibres en polyamide et 27 % environ d'élastomère de polyuréthane sont prévus.

8. Tissu perméable à la lumière solaire selon l'une des revendications 1 à 7, **caractérisé en ce que** le tissu (11; 18) présente un grammage de 120 à 200, de préférence d'environ 160 g par m².

9. Tissu perméable à la lumière solaire selon une des revendications 1 à 8, **caractérisé en ce que** la largeur intérieure des ouvertures de maille est d'environ 0,5 mm.

10. Maillot de bain, notamment maillot de bain femme (1), deux-pièces (5) ou maillot de bain homme, **caractérisé en ce qu'**il est fabriqué en un tissu (10) selon l'une des revendications 1 à 9.

11. Vêtement de protection contre la lumière, notamment T-shirt, caleçon, caleçon court ou corsaire, **caractérisé en ce qu'**il est fabriqué en un tissu (10) selon l'une des revendications 1 à 9.
